# EUROPÄISCHE PATENTSCHRIFT

(11) **EP 0 274 719 B1**
(45) Veröffentlichungstag und Bekanntmachung des Hinweises auf die Patenterteilung: **23.06.1993**
(21) Anmeldenummer: 87118889.2
(22) Anmeldetag: 19.12.1987
(51) Int. Cl.: B21D 15/04, B21D 53/24

(54) **Verfahren zur Formung eines Gewindes und Rohrkörper mit Gewinde**
Thread-forming method and tubular body provided with a thread
Procédé de réalisation d'un filet et corps tubulaire muni d'un tel filet

(30) Priorität: 13.01.1987 DE 3700758
(43) Veröffentlichungstag der Anmeldung: 20.07.1988
(73) Patentinhaber: GD-ANKER GMBH, D-38723 Seesen (DE)
(72) Erfinder: Gruber, Heinz, D-3370 Seesen/Rhüden (DE)
(74) Vertreter: Sobisch, Peter, Dipl.-Ing.

(56) Entgegenhaltungen:
- EP-A- 0 092 010
- EP-A- 0 099 737
- EP-A- 0 102 407
- DE-A- 2 242 035
- DE-A- 3 335 163
- DE-B- 1 014 064
- DE-U- 8 528 705
- FR-A- 1 373 178
- NL-A- 1 511
- PATENT ABSTRACTS OF JAPAN, Band 10, Nr. 326 (M-532)[2382], 6. November 1986;& JP-A-61 132 230 (HITACHI CABLE LTD) 19-06-1986
- ROTARY SUBS, 1983, Seiten 2573-2574, Info Chance Collar Co.
- DUBBEL: TASCHENBUCH FÜR DEN MASCHINENBAU, Auflage 14, 1981, Seite 1050, Herausgegeben von W. Beitz et al., Springer-Verlag, Berlin

## Beschreibung

Die Erfindung bezieht sich auf ein Verfahren entsprechend dem Oberbegriff des Anspruchs 1.

Es ist üblich, die Verlängerungsstangen von Gebirgsankern, Bohrstangen und dergleichen durch Schraubenverbindungen untereinander zu verbinden. Hierzu weisen die beiden einander gegenüberstehenden, miteinander zu verbindenden Bohrstangen- bzw. Gebirgsankerteile ein Außengewinde auf und werden mittels einer ein entsprechendes Innengewinde aufweisenden Verbindungsmuffe aneinandergesetzt. Insbesondere bei Bohrstangen dienen diese Gewindeabschnitte gleichzeitig als Kupplungsstellen für die Ankupplung eines Bohrhammers oder eines sonstigen Antriebsaggegrates. Um die leichte Handhabbarkeit dieser Gewindeverbindung angesichts der hohen aufzunehmenden Belastungen auch bei starker Verschmutzung zu ermöglichen, wird üblicherweise von einem Rundgewinde oder einem angenäherten Rundgewinde Gebrauch gemacht.

Es ist bekannt, ein Innengewinde derartiger Verbindungsmuffen durch einen Zerspanungsvorgang, insbesondere durch Gewindeschneiden herzustellen. Von Nachteil ist hierbei jedoch nicht nur der Umfang der zu leistenden Zerspanungsarbeit, sondern auch die durch das abgespante Werkstoffvolumen bedingte Querschnittsschächung der Muffe sowie die durch die Zerspanung bedingte Kerbwirkung insbesondere im Grund der einzelnen Gewindegänge, durch welche die Dauerfestigkeit der Muffe erheblich beeinträchtigt wird.

Aus der FR-A-1 373 178 ist ein Verfahren zur Herstellung eines Innengewindes eines rohrförmigen Grundkörpers nach dem Oberbegriff des Anspruchs 1 bekannt, bei welchem ein verhältnismäßig dünnwandiges Rohr über einen, mit Außengewinde versehenen, drehbar gelagerten Gewindedorn geschoben wird, wobei die Wandungen des Rohres durch ein System von außenseitig umlaufenden Drückwalzen in das Profil des genannten Gewindedorns eingedrückt werden, so daß sich letzterer während seiner Drehbewegung in das Rohr hineinschraubt. Dieses Verfahren wird bei Rohren mit einer Wandstärke von 2,0mm bis 2,5mm angewendet. Wesensmerkmal dieses bekanten Verfahrens ist, daß das Profil des sich ergebenden Innengewindes durch den innenseitigen Gewindedorn vorherbestimmt ist, in dessen Außenprofil die Wandung des zu formenden Rohres eingepreßt wird. Die während der Formgebung notwendige Relativbewegung zwischen dem Gewindedorn und dem Rohr führt mit zunehmenden Wandstärken zu zunehmenden Umform- und insbesondere Reibungskräften, woraus sich auch mit Hinblick auf die Länge des Rohres bzw. des herzustellenden Innengewindes Beschränkungen bei der Anwendung dieses Verfahrens ergeben.

Aus der EP-0 099 737 A2 ist ein Verfahren zur Herstellung eines Wärmetauscherrohres bekannt, dessen Mantelfläche mit schraubenlinienförmigen Einformungen versehen ist, die außen- und gleichermaßen innenseitig vorhanden sind. Zur Herstellung dieses Wandungsprofils wird ein rohrförmiger Grundkörper durch ein an der Außenseite desselben anliegendes, ortsfest angeordnetes Stützrohr axial hindurchbewegt und gleichzeitig um seine Längsachse gedreht. Das Stützrohr ist in seinem mittleren Bereich mit einer Ausnehmung versehen, in welche ein als Rolle ausgebildetes Formwerkzeug hineinragt und während der Bewegung des Grundkörpers durch das Stützrohr hindurch die schraubenlinienförmige Verformung aufbringt. In der Nähe des Formgebungswerkzeugs - innerhalb der genannten Öffnung des Stützrohres - befindet sich ein auf die geformte Rille radial einwirkender Stützschuh, der ein Ausbeulen des Grundkörpers als Folge des Formgebungsvorgangs verhindern soll. Auch dieses Verfahren führt aufgrund des genannten Stützrohres mit zunehmener Materialstärke des zu formenden Grundkörpers zu entsprechend zunehmenden Reibungskräften.

Es ist daher die Aufgabe der Erfindung, ein Verfahren zur spanlosen Formung eines Gewindes eines rohrförmigen Grundkörpers, nämlich einer Verbindungsmuffe für Bohrstangen sowie Gebirgsanker zu konzipieren, welches einfach durchführbar ist und zu einem Bauteil hoher Festigkeit führt.

Diese Aufgabe wird bei einem gattungsgemäßen Verfahren durch die kennzeichnenden Merkmale des Anspruchs gelöst.

Erfindungswesentlich ist, daß bei einem spanlosen Umformvorgang durch das jeweilige, in die eine Seite des rohrförmigen Grundkörpers eingreifende Umformwerkzeug das herzustellende Innengewinde somit nur mittelbar geformt wird, da dieses durch das sich innenseitig ergebende Abbild einer außenseitigen Verformung gebildet wird. Bei der Herstellung einer Muffe kann somit von einem glatten Rohrstück ausgegangen werden, welches durch außenseitige Verformung ein Innengewinde erhält, dessen Profil demjenigen eines Rundgewindes ähnelt. Die Abmessungen des ursprünglich glattwandigen Ausgangsteils sind in Abhängigkeit von den Abmessungen des Gegengewindes, auf welches die Muffe aufgeschraubt werden soll, derart bemessen, daß sich ein Mindestspiel zwischen den, miteinander in Eingriff bringbaren Gewindegängen ergibt. Wesentlich ist somit, daß das sich ergebende Innengewinde durch eine zu der außenseitigen Einformung komplementäre, auf der Innenseite des Rohres wirksame, ein Abbild der außenseitigen Einformung bildende freie Materialverdrängung hergestellt wird. Es wird somit von einem Stand der Technik, der wie z.B. die FR-A-1 373 178 zeigt, durch einen inneren Stütz- bzw. Gewindedorn gekennzeichnet ist, Abstand genommen. Von besonderem Vorteil ist auch, daß sich das auf diese Weise geformte Innengewinde in einem einzigen Verformungsgang herstellen läßt. Im Vergleich zu einem Gewindeschneidvorgang lassen sich so die Herstellungskosten einer mit Innengewinde versehenen Muffe erheblich senken.

Grundsätzlich können bei der Herstellung sowohl Warmumform- als auch Kaltumformverfahren eingesetzt werden. Besonders vorteilhaft, insbesondere aufgrund der erzielbaren geringen Toleranzen sowie der druch die Umformung bedingten Werkstoffverfestigung sind jedoch die Kaltumformverfahren.

Das erfindungsgemäße Verfahren zur Herstellung von Verbindungsmuffen, die bei der Ankupplung von Verlängerungsstangen eines Gebirgsankers, einer Bohrstange oder dergleichen Verwendung finden, ist besonders vorteilhaft. Die Betriebsbedingungen dieser Bauteile sind durch eine extrem hohe mechanische Belastung charakterisiert, so daß sich insbesondere der Umstand günstig auswirkt, daß der vorangegangene Umformprozeß eine Werkstoffverfestigung zur Folge hat. Auch muß bei diesen Bauteilen aufgrund der zu erwartenden starken Verschmutzung ein Rundgewinde oder ein diesem ähnlicher Gewindetyp eingesetzt werden, um unter den anstehenden Betriebsbedingungen eine einwandfreie Handhabung sicherzustellen. Da das erfindungsgemäße Herstellverfahren mit einem Fließen des Werkstoffs verbunden ist, ist es naturgemäß - ohne Nachbearbeitung der jeweiligen Verformungskontur - auf die Herstellung solcher Gewindearten beschränkt, bei denen keine spitzwinkligen Kanten wie beispielsweise bei einem metrischen Gewinde zu erstellen sind. Zweckmäßigerweise sind im Falle von Bohrstangen deren gesamte Außenkontur einschließlich derjenigen der Verbindungsmuffe mit Gewindeeinformungen versehen, so daß bei engen Bohrlöchern die außenseitige Abführung bzw. Abschwemmung des Bohrkleins erleichtert wird.

Die Erfindung wird im folgenden unter Bezugnahme auf das in den Zeichnungen dargestellte Ausführungsbeispiel einer Gewindeverbindung näher erläutert werden. Es zeigen:
Fig. 1 eine Teilansicht eines gleichzeitig als Bohrstange benutzten Gebirgsankers;
Fig. 2 eine vergrößerte Darstellung der Ansicht einer Verbindungsmuffe;
Fig. 3 eine Schnittdarstellung der Verbindungsmuffe gemäß Fig. 2 in einer Schnittebene III-III;
Fig. 4 eine schematische, anhand eines Ausschnittes wiedergegebene Gewindeverbindung.

Mit 1 ist in Fig. 1 das bohrlochseitige Endteil eines Gebirgsankers bezeichnet, der gleichzeitig als Bohrstange benutzt wird. Dieses Endteil 1 ist somit ein Rohrkörper, welcher auf seinem, der Bohrsohle zugekehrten Ende eine an sich bekannte Bohrkrone 2 trägt. Die Bohrkrone 2 ist in zeichnerisch nicht dargestellter Weise mit einer zentralen Bohrung versehen, welche der Führung eines Spülmediums dient. Diese Bohrung steht mit dem Innenraum des Endteils 1 in leitender Verbindung.

Das Endteil 1 bzw. der Rohrkörper 1 weist einen Gewindeabschnitt 3 auf, der über eine Verbindungsmuffe 4 an eine Verlängerungsstange 5 angeschlossen ist. Die Verlängerungsstange 5 trägt einen Gewindeabschnitt 6. Die Verlängerungsstange 5 ist im übrigen wie das Endteil 1 als Rohrkörper ausgebildet. Grundsätzlich können mehrere derartige Verlängerungsstangen 5 aneinandergesetzt und damit die Gesamtlänge des Gebirgsankers in weiten Grenzen den jeweiligen Anforderungen angepaßt werden. Auf die Darstellung des im Bereich des bohrlochmündungsseitigen Endes befindlichen Abschnitts des vorliegenden Gebirgsankers, an welchem während des Bohrbetriebes ein Bohrhammer oder ein sonstiges Antriebsaggregat angekuppelt ist, ist aus Gründen der zeichnerischen Übersichtlichkeit verzichtet worden.

Die als Außengewinde ausgebildeten Gewindeabschnitte 3, 6 auf den Rohrkörpern 1, 5 sowie das mit diesen zusammenwirkende, in Fig. 1 zeichnerisch nicht dargestellte Innengewinde der Verbindungsmuffe 4 sind als angenähertes Rundgewinde ausgebildet, welches trotz der beim Bohrbetrieb anstehenden starken Verschmutzungen eine problemlose Handhabung ermöglicht. Erfindungsgemäß ist das Innengewinde der Verbindungsmuffe 4 durch ein spanlose Formgebung, hier durch eine Kaltumformung hergestellt, bei welcher durch ein Verformungswerkzeug auf der Außenseite 7 der Verbindungsmuffe 4 das in Fig. 1 gezeigte Profil hergestellt wird, wobei das Innengewinde durch eine, zu dem außenseitigen Profil komplementäre, innenseitig wirksame freie Materialverdrängung gebildet wird. Hierauf soll im folgenden unter Bezugnahme auf die Fig. 2 bis 4 näher eingegangen werden. Wie die in Fig. 2 gezeigte Ansicht einer Verbindungsmuffe 4 erkennen läßt, besteht die Außenseite 7 aus einer schraubenlinienförmig gewundenen, im Querschnitt in etwa kreisbogenförmigen Einformung 8, wobei zwischen den einzelnen Einformungsgängen 8 glatte, nur unwesentlich verformte Oberflächenabschnitte 9 verbleiben.

Fig. 3 läßt erkennen, daß sich durch den Verformungsprozeß auf der Innenseite 10 der Gewindemuffe Gewindegänge 11 bilden, deren Querschnittsgestalt im wesentlichen durch Kreisbögen bestimmt ist und welche somit als Rundgewinde angesehen werden können. Diese Gewindegänge 11 liegen unmittelbar den Einformungen 8 gegenüber. Für den Erfindungsgegenstand ist wesentlich, daß die Ausbildung dieser innenseitigen Gewindegänge 11 sowohl hinsichtlich der Gewindetiefe als auch hinsichtlich der Steigung durch die außenseitig wirksame Verformung zumindest so genau steuerbar ist, daß die Gewindegänge 11 erfindungsgemäß als Innengewinde bezüglich eines vorgegebenen Außengewindes fungieren können, welches im vorliegenden Fall durch die Gewindeabschnitte 3, 6 gebildet wird.

Fig. 4 läßt die auf diese Weise wirksame Gewindepaarung des Innengewindes der Verbindungsmuffe 4 einerseits und des Außengewindes des Gewindeabschnittes 3 andererseits erkennen. Die Gewindeabschnitte 3, 6 sind ebenfalls durch einen Kaltumformungsprozeß hergestellt und weisen ein Profil auf, welches qualitativ demjenigen der Außenseite 7 der Verbindungsmuffe 4 entspricht.

Eine Verbindungsmuffe 4 mit dem erfindungsgemäß hergestellten Innengewinde kann praktisch beliebig lang gemacht werden.

## Patentansprüche

1. Verfahren zur spanlosen Formung des Innengewindes (10) eines rohrartigen Grundkörpers (4), wobei in die Außenseite (7) des Grundkörpers Gewindegänge (8) durch Walzen oder Rollen eingeformt werden, dadurch gekennzeichnet,
- daß der Grundkörper (4) zur Verwendung als Verbindungsmuffe für Bohrstangen sowie Gebirgsanker bestimmt und bemessen ist und
- daß das nach Art eines Rundgewindes ausgebildete Innengewinde (10) durch eine, zu der außenseitigen Einformung komplementäre, auf der Innenseite (11) des Grundkörpers wirksame, ein Abbild der außenseitigen Einformung bildende freie Materialverdrängung hergestellt wird,
- wobei die außenseitige Einformung durch einzelne Einformungsgänge (8) gebildet wird, zwischen denen glatte, nur unwesentlich verformte Oberflächenabschnitte (9) verbleiben und
- wobei die Tiefe der Einformungsgänge (8) geringer als die Materialstärke des Grundkörpers bemessen ist.

## Claims

1. Non-cutting method for forming the internal thread (10) of a tubular base body (4), wherein threads (8) are formed in the external side (7) of the base body by means of cylinders or rollers, characterised in that
- the base body (4) is intended and dimensioned for using as a connecting sleeve for bore rods as well as for ground anchors,
- the internal thread (10) formed according to a type of circular thread is produced by freely displacing material complementary to the shaping on the external side influencing the internal side (11) of the base body and forming a pattern of the external shaping,
- wherein the shaping on the external side is formed by individual shapings (8) and smooth, only insignificantly shaped surface sections (9) remain between the individual shapings (8) and,
- wherein the depth of the shapings (8) is less than the material thickness of the base body.

## Revendications

1. Procédé de formage sans enlèvement de copeaux d'un filetage intérieur (10) dans un corps tubulaire (4), dans lequel des empreintes en spirale (8) sont imprimées par des rouleaux ou des galets sur la paroi extérieure (7) du corps tubulaire, caractérisé en ce que :
- le corps tubulaire (4) est déterminé et dimensionné en vue de son utilisation comme manchon pour le raccordement de tiges de forage ou d'ancrages de roche,
- le filetage intérieur (10) à filets ronds est fabriqué par un déplacement libre de matière vers l'intérieur (11) du corps, complémentaire d'une empreinte formée sur la paroi extérieure, le filetage intérieur formant ainsi une image de l'empreinte extérieure,
- ladite empreinte extérieure est formée par des filets d'empreinte (8) distincts, entre lesquels subsistent des portions de surface (9) lisses n'ayant subi qu'une déformation minime, et
- la profondeur des filets d'empreinte (8) est inférieure à l'épaisseur de la matière du corps.
